# EUROPÄISCHE PATENTSCHRIFT

(11) **EP 1 467 804 B1**
(45) Veröffentlichungstag und Bekanntmachung des Hinweises auf die Patenterteilung: **18.03.2009**
(21) Anmeldenummer: 03702179.7
(22) Anmeldetag: 15.01.2003
(51) Int. Cl.: A63C 5/044

(54) **VERFAHREN ZUR HERSTELLUNG EINER STRUKTURIERTEN LAUFFLÄCHE FÜR GLEITEINRICHTUNGEN SOWIE EINE NACH DIESEM VERFAHREN HERGESTELLTE STRUKTURIERTE LAUFFLÄCHE**
METHOD FOR PRODUCING A STRUCTURED RUNNING SURFACE FOR GLIDING DEVICES AND A TEXTURED RUNNING SURFACE PRODUCED ACCORDING TO SAID METHOD
PROCEDE POUR LA PRODUCTION D'UNE SURFACE DE CONTACT STRUCTUREE POUR DES DISPOSITIFS DE GLISSE ET SURFACE DE CONTACT STRUCTUREE PRODUITE SELON CE PROCEDE

(30) Priorität: 22.01.2002 AT 982002
(43) Veröffentlichungstag der Anmeldung: 20.10.2004
(73) Patentinhaber: Fischer Gesellschaft m.b.H., 4910 Ried im Innkreis (AT)
(72) Erfinder: Stroi, Johann, A-4910 Neuhofen im Innkreis (AT)
(74) Vertreter: Sonn & Partner Patentanwälte
(86) Internationale Anmeldenummer: PCT/AT2003/000012
(87) Internationale Veröffentlichungsnummer: WO 2003/061783

(56) Entgegenhaltungen:
- CH-A- 641 683
- DE-A- 2 621 490
- DE-A- 3 624 597

## Beschreibung

Die Erfindung betrifft ein Verfahren zur Herstellung einer strukturierten Lauffläche für Gleiteinrichtungen, z.B. Skier, sowie eine nach diesem Verfahren hergestellte strukturierte Lauffläche.

Beim Gleitvorgang von Skiern auf Schnee kommt es zur Ausbildung eines mikroskopischen Wasserfilms. Um den Effekt einer gesteuerten Wasserfilmführung einerseits und andererseits ein gezieltes Abreißen des Wasserfilms zu vereinigen, ist durch die AT 398 038 B ein Ski mit einer makrostrukturierten Lauffläche in Form von geraden und zueinander parallelen, in der Längsrichtung des Skis verlaufenden Längsrillen vorgeschlagen worden, wobei die Längsrillen zwischen 3 und 20 mm Länge, zwischen 0,05 und 0,25 mm Breite und zwischen 0,01 und 1 mm Tiefe aufweisen und zeilenförmig und voneinander in der Längsrichtung des Skis abgesetzt angeordnet sind.

Die potentielle Energie beim Bergabgleiten wird in kinetische Energie umgesetzt, wobei Energieverluste durch Luftwiderstand und Reibungswärme entstehen. Hiebei wurde erkannt, dass die Gleitreibung zwischen Schnee- und Skibelag verschiedene voneinander abhängige Auswirkungen hat. Einerseits wird durch äußere Reibung, die direkt zwischen Lauffläche und Schnee stattfindet, der Schneekristall aufgeschmolzen und damit ein hydromechanisches Schmiermittel erzeugt, das den Reibungswiderstand des Gesamtsystems Lauffläche-Schnee beträchtlich herabsetzt, da die Lauffläche nicht mehr auf harten Schneekristallen gleitet, sondern auf dem feinen aufgeschmolzenen Wasserfilm. Durch diesen Wasserfilm kommt es aufgrund der Zähigkeit des Wassers zur Ausbildung einer inneren Reibung im Wasserfilm. Diese innere Reibung ist zwar im Wesentlichen viel geringer als die äußere, es kann aber in Folge hoher Strömungsgeschwindigkeit zur Erzeugung von Unterdruck, wie auch zur Ausbildung von Turbulenzen im Wasserfilm kommen, die eine stark energieverzehrende und damit bremsende Wirkung haben. Durch den direkten mechanischen Kontakt der Schneekristalle mit der Struktur der Lauffläche kann es zu negativen Deformationserscheinungen der Kontaktmaterialien-Lauffläche und Schnee kommen. Diese sind wiederum abhängig von der geometrischen Ausbildung der Laufflächenstruktur sowie von den elastischen Eigenschaften der eingesetzten Materialien.

Im Skibau werden als Belagwerkstoff extrudierte Polyethylenbeläge eingesetzt. Für Spitzenprodukte und im Rennlauf sind auch vor allem Skilaufflächen aus gesintertem, hochmolekularem Niederdruckpolyethylen in Verwendung. Um eine optimale Gleit- und Fahreigenschaft der Skier zu erzielen, müssen die Laufflächen einschließlich der Stahlkanten geschliffen werden. Dies geschieht durch Bandschliff oder Steinschliff.

Beim Bandschliff handelt es sich um Schleifbänder, deren Band, Bindemittel, Schleifkorngrößen sowie die Art der Bearbeitung der Skilauffläche optimiert wurden.

Beim Steinschliff handelt es sich um gebundene Schleifmittel, deren Einteilung nach verschiedenen Gesichtspunkten erfolgt: zum Beispiel nach Verwendungszweck oder nach der Art der verwendeten Rohstoffe, zum Beispiel natürliche (Glas, Bimsstein, Quarz, Granat, Korund, Diamant) oder künstliche (Siliziumkarbid, Borkarbid, Kubisches Bornitrid, synthetischer Diamant), oder nach steigender Härte (1000 bis 7000 ^{kp}/mm² nach KNOOP) und nach der Korngröße (0 bis 5000 µm).

Die Schleifscheiben werden dann mit speziellen Werkzeugen (wie Diamanten, Hartmetallen, Keramik etc.) abgerichtet, wodurch spezielle Laufflächen-Strukturen erreicht werden.

Auf dem Schleifsektor besteht das Problem, dass sich die Schleifmittel (Band, Stein) abnützen (stumpf werden), wodurch keine definierte und gleichbleibende Schleifstruktur erreicht werden kann. Dementsprechend hat die Praxis gezeigt, dass die bekannten Verfahren und Mittel keine zufriedenstellenden Ergebnisse liefern.

Untersuchungen im Labor sowie im praktischen Gleittest haben gezeigt, dass die Makrostruktur allein nur einen Teil des Gleitvorganges beeinflusst.

Labortechnische Oberflächen-Messungen an der Skilauffläche mit einem Lasermikroskop (Mikrobereich) und einem Atomkraftmikroskop (Nanobereich) haben zusätzlich zur Makrostruktur eine reliefartige Mikrostruktur, ähnlich einer Berg- und Tallandschaft im Mikrobereich gezeigt, bei der sich die "Gebirgshöhen" bzw. "Taltiefen" in einem Größenbereich < 10 µm Tiefe bis hinunter in den Nano- und Angströmbereich bewegen.

Aus praktischen Erkenntnissen wurde nachgewiesen, dass für den Gleitvorgang diese Mikrostruktur zusätzlich zur Makrostruktur von entscheidender Bedeutung ist. Dies kann am ehesten verglichen werden mit dem "Lotus-Effekt" von selbstreinigenden Oberflächen, bei dem ebenfalls die Mikrorauigkeit eine sehr wichtige Rolle spielt.

Ein optimal geschliffener Ski besteht aus einer Makrostruktur (>20 µm Tiefe und optisch sichtbar) und einer Mikrostruktur (<10 µm Tiefe und nur unter dem Mikroskop sichtbar).

Die Makrostruktur wird beim Schleifen durch das Abziehen des Schleifsteins mit Diamanten erreicht. Durch unterschiedliche Einstellungen (Drehzahl, Vorschub, Form, Zustellung etc.) kann die Makrostruktur den Erfordernissen weitgehend angepasst werden.

Die Mikrostruktur ist aber durch das Schleifen nicht kontrollierbar und ist von einer Vielzahl von Faktoren abhängig.

Dazu zählen die Werkstoffparameter (Material, Herstellungsverfahren etc.), die Schleifparameter (Steintyp, Abziehbedingungen, Schleifbedingungen, Schleifmaschine, etc.) und die Umweltbedingungen (Temperatur, Feuchtigkeit, Raum etc.).

Die praktisch erreichbaren Mikrostrukturen sind so stark unterschiedlich, dass Rennskier für den Spitzensportbereich alle praktisch getestet werden müssen, weil gleich geschliffene Skier sich bei einer Abfahrt von 60 Sekunden bis zu 1 Sekunde und mehr unterscheiden.

Durch herkömmliche Bearbeitungsmittel, wie Schleifen etc., ist die Ausprägung dieser Mikrostruktur zwar als gebirgiges, wellenförmiges Gebilde erkennbar, aber nicht definiert, d.h. dem Zufall überlassen, abhängig von den Schleifmitteln, von ihrer natürlichen Körnung, von der Zusammensetzung und von den Bearbeitungen der Schleifwerkzeuge.

Für Nassschnee sind grobe, für Normalschnee mittlere und für Kaltschnee feine, flach verlaufende Strukturen erforderlich.

Neben der Größe ist aber auch die Form der Mikrostruktur ein wichtiger Parameter für den Gleitvorgang am Schnee.

In Frage kommen Kugelkalotten, Teile eines Ellipsoids, Paraboloids oder geradlinige V-förmige oder U-förmige Strukturen in verschiedenen Abmessungen.

Durch die US 5 727 807 A ist ein Ski bekannt geworden, bei welchem zur Erzielung einer korrekten Gleitfähigkeit eine Makrostruktur der Lauffläche vorgeschlagen wurde.

Die CH-A-641 683 offenbart einen Ski mit einer definierten Makro- und Mikrostruktur. Die Makrostruktur ist mittels eines Prägeverfahrens hergestellt, und die Mikrostruktur wird durch die Verwendung verschiedener Materialien bestimmt.

Durch die AT 383 744 B ist ein Laufbelag bekannt geworden, bei dem anstelle der bei Langlaufskiern üblichen Schuppen eine rückleithemmende Mikrostruktur vorgeschlagen wird. Solche Steighilfen wurden durch trockenen Schliff erzeugt, indem die Lauffläche mit Schleifmitteln mit sehr abrasiven Mitteln geschliffen wurde, mit dem Ergebnis, dass eine pelzartige, haarige Struktur entstanden ist, die in Anlehnung an die früheren oder alternativen Steighilfen, wie Aufkleben von Fellen, Seehundfellen u.ä. eine Alternative dargestellt hat.

Aufgabe der Erfindung ist die Gleiteigenschaften von Skilaufflächen gegenüber den bekannten Maßnahmen zu verbessern. Diese Aufgabe wird erfindungsgemäß durch die Maßnahme nach Anspruch 1 gelöst. Falls die Mikro- und die Makrostruktur im gleichen Bearbeitungsverfahren hergestellt wird, erfolgt eine rationelle Herstellungsweise mit damit verbundener Produktionsverbesserung.

Es gibt mehrere Möglichkeiten, die Mikrostruktur zu beeinflussen, doch würde keines der genannten Dokumente den Fachmann dazu bringen, die Mikrostruktur durch Prägen vorzunehmen.

Beim Prägeverfahren wird der Ski durch eine Parallelführung exakt mittig geführt, wobei der Vorschub und der Anpressdruck stufenlos regelbar sind.

Nach einem weiteren Merkmal der Erfindung wird die Mikrostruktur durch Prägewalzen hergestellt, wodurch eine einfache Bauweise der Anlage bei höheren Anpressdrücken als es bei Prägebändern möglich ist, erzielbar wird.

Anstelle von Prägewalzen können auch Prägerollen eingesetzt werden.

Nach einem weiteren Merkmal der Erfindung weist die Lauffläche von vorne nach hinten unterschiedliche Strukturen auf.

Nach einem weiteren Merkmal der Erfindung wird eine definierte Mikro- und Makrostruktur mit Hilfe von Prägewalzen oder Prägestempel gleichzeitig oder hintereinander aufgebracht. Die Mikrostruktur kann man in diese Walzen, beispielsweise über feine Hammerwerke mit feinen Nadeln, Hartmetallnadeln, oder zum Beispiel über Laserbearbeitung der Walze, einstellen. Es besteht auch die Möglichkeit, die Mikrostruktur durch gezieltes Sandstrahlen oder gezielte chemische Eingriffe, wie diverse Beizmittel aufzubringen, um zum Beispiel Korngrenzen des Stahlmaterials oder Aluminiummaterials der Walzen freizulegen, um damit die Mikrostrukturen im Bereich 10 µm Tiefe sowie bis hinunter in den Nanobereich gezielt einstellen zu können.

Nach einem weiteren Merkmal der Erfindung wird die Strukturierung unter Einwirkung von Wärme aufgebracht. In vorteilhafter Weise wird die Grenzschicht der Belagsfläche kurzzeitig auf sehr hohe Temperaturen erwärmt, so dass das Polyethylen in den plastischen Zustand gelangt, in welchem das Muster eingeprägt wird. Durch nachfolgendes Prägen mit kalten Walzen erstarrt die plastische Masse sehr schnell, und das Profil bzw. das Relief bleibt im Prägevorgang hinterher erhalten.

Einen weiteren Gegenstand der Erfindung bildet eine Lauffläche für Gleitkörper, welche eine im Prägeverfahren hergestellte Strukturierung aufweist und eine Mikrostruktur und bzw. oder eine Makrostruktur beinhaltet. Eine solche Lauffläche kann unabhängig vom Gleitkörper hergestellt und auf den Gleitkörper aufgebracht werden. Im Rahmen der Erfindung ist es aber auch vorgesehen, den Gleitkörper mit einer Lauffläche zu versehen, auf welche im Prägeverfahren die Strukturierung aufgebracht wird.

Die Begriffe "Gleitkörper" oder "Gleiteinrichtung" sind im weitesten Sinne des Wortes zu verstehen, wobei darunter nicht nur Skier und Snowboards, sondern auch jedes andere Fahrmittel oder Fahrzeug zu verstehen ist, bei welchem die erfindungsgemäße Strukturierung die Fahreigenschaften des Fahrzeuges verbessert.

Weitere Merkmale der Erfindung werden anhand der Zeichnungen näher erläutert, in welchen Ausführungsbeispiele des Erfindungsgegenstandes dargestellt sind.

Es zeigen:
Fig. 1 eine Draufsicht der Skilauffläche;
Fig. 2 den Ausschnitt A der Fig. 1 in größerem Maßstab;
Fig. 3 einen Schnitt nach der Linie III-III der Fig. 2; die
Fig. 4, 6, 7 und 9 bis 13 verschiedene Anordnungsmöglichkeiten von Mikrostrukturen;
Fig. 5 einen Schnitt nach der Linie V-V der Fig. 4;
Fig. 8 einen Schnitt nach der Linie VIII-VIII der Fig. 7; und die Fig. 14a bis 16d verschiedene Formen, die in den nachfolgend beschriebenen Anordnungen eingesetzt werden können.

In Fig. 1 ist mit 1 eine Skilauffläche bezeichnet, auf welcher eine Mikrostruktur 2 sowie eine Makrostruktur 3 aufgebracht sind. Sowohl die Mikro- als auch die Makrostruktur können in verschiedenen Formen ausgeführt sein.

Gemäß Fig. 4 und Fig. 5 ist die Mikrostruktur in einer parallelen Reihenanordnung vorgesehen. Die Größenordnungen sind in der

| | | | | |
|---|---|---|---|---|
| Länge L | bis | 100 | µm, | |
| in der Breite B | bis | 20 | µm, | |
| in der Tiefe T | bis | 6 | µm, | |
| der Längsabstand A | bis | 100 | µm, | und |
| der Zeilenabstand Z | bis | 100 | µm. | |

Fig. 6 zeigt eine Mikrostruktur mit einer versetzten Reihenanordnung. Der Winkel α beträgt vorteilhaft zwischen 20° und 70°. Durch Variation der Parameter von Länge L, Breite B, Tiefe T, Längsabstand A und Zeilenabstand Z können beliebige Formen erreicht werden.

Die Fig. 7 und 8 zeigen eine asymmetrische Form, die unterschiedliche Gleiteigenschaften nach vor und zurück aufweist. Diese Eigenschaft wird besonders bei Langlaufskiern geschätzt, um gleichzeitig Gleiten und Steigen zu ermöglichen.

Fig. 9 zeigt ein Diagonalmuster mit gleichmäßiger Zeilenanordnung, wobei die Zeilen unter einem Winkel β zur Laufrichtung geneigt sind.

Fig. 10 zeigt ein Diagonalmuster mit abwechselnd rechts und links gerichteten Strukturen.

Fig. 11 zeigt ein X-förmiges Muster.

Fig. 12 zeigt ein tulpenförmiges Muster, welches auch als Steighilfe bei Langlaufskiern eingesetzt werden kann.

Fig. 13 zeigt ein sternförmiges Muster, welches besonders bei Nassschneebedingungen sehr gute Gleiteigenschaften besitzt.

Fig. 14a zeigt eine bootsförmige Vertiefung, welche gleichförmig nach Fig. 15a oder ungleichförmig nach Fig. 16a ausgebildet sein kann.

Fig. 14b zeigt eine kreisförmige Vertiefung, welche ebenfalls, wie Fig. 15b zeigt, gleichförmig oder entsprechend Fig. 16b ungleichmäßig sein kann.

Fig. 14c zeigt eine eckige Form, welche entsprechend Fig. 15c gleichmäßig oder wie Fig. 16c zeigt, ungleichmäßig sein kann.

Fig. 14d zeigt eine nadelförmige Form, die ebenfalls entsprechend Fig. 15d gleichmäßig oder entsprechend Fig. 16d ungleichmäßig sein kann.

## Patentansprüche

1. Verfahren zur Herstellung einer strukturierten Lauffläche für Gleiteinrichtungen, wie Skier, Snowboard, **dadurch gekennzeichnet, dass** die Strukturierung im Prägeverfahren aufgebracht wird und eine vorzugsweise in Bereichen kleiner als 10 µm Tiefe regelmäßige Mikrostruktur, und allenfalls auch eine an sich bekannte Makrostruktur, beinhaltet.

2. Verfahren nach Anspruch 1, **dadurch gekennzeichnet, dass** die Mikrostruktur durch Prägewalzen hergestellt wird.

3. Verfahren nach Anspruch 1, **dadurch gekennzeichnet, dass** eine definierte Mikro-und Makrostruktur mit Hilfe von Prägewalzen gleichzeitig aufgebracht wird, welche durch gezieltes Sandstrahlen, gezielte chemische Eingriffe, Laserbearbeitung oder mechanische Bearbeitung behandelt wurden.

4. Verfahren nach Anspruch 1, **dadurch gekennzeichnet, dass** eine definierte Mikro- und Makrostruktur mit Hilfe von Prägewalzen hintereinander aufgebracht wird.

5. Verfahren nach mindestens einem der vorangehenden Ansprüche, **dadurch gekennzeichnet, dass** die Strukturierung unter Einwirkung von Wärme aufgebracht wird.

6. Verfahren nach Anspruch 5, **dadurch gekennzeichnet, dass** die Grenzschicht der Belagfläche kurzzeitig auf sehr hohe Temperaturen erwärmt wird und danach die Strukturierung mit kalten Prägewalzen erfolgt.

7. Lauffläche für Gleitkörper mit einer strukturierten Lauffläche, **dadurch gekennzeichnet, dass** eine im Prägeverfahren hergestellte Strukturierung vorgesehen ist und eine regelmäßige Mikrostruktur und eine allenfalls auch Makrostruktur beinhaltet.

8. Lauffläche, hergestellt nach dem Verfahren gemäß Anspruch 1, **dadurch gekennzeichnet, dass** die Strukturierung (2, 3) in der Querrichtung über die Lauffläche (1) des Skis unterschiedlich ist.

## Claims

1. A method for producing a structured running surface for sliding devices, such as skis or snowboard, **characterized in that** the structuring is produced by means of an embossing method and includes a regular microstructure which is preferably present in regions with a depth of less than 10 µm, and optionally includes a macrostructure known per se.

2. The method according to claim 1, **characterized in that** the microstructure is produced by roll embossing.

3. The method according to claim 1, **characterized in that** a defined micro- and macrostructure is simultaneously produced by means of embossing dies which have been treated by selective sand-blasting, selective chemical interferences, laser processing or mechanical processing.

4. The method according to claim 1, **characterized in that** a defined micro- and macrostructure is produced successively by means of embossing dies.

5. The method according to at least one of the above claims, **characterized in that** the structuring is produced under heat introduction.

6. The method according to claim 5, **characterized in that** the boundary layer of the coating surface is temporarily heated up to very high temperatures, with the structuring with cold embossing dies following thereupon.

7. A running surface for sliding bodies having a structured running surface, **characterized in that** a structuring produced by means of embossing method is provided which includes a regular microstructure and optionally also a macrostructure.

8. The running surface produced according to the method of claim 1, **characterized in that** the structuring (2, 3) is designed to be different in the transverse direction across the running surface (1) of the ski.

## Revendications

1. Procédé de production d'une surface de contact structurée pour des dispositifs de glisse tels que des skis, des planches à neige, **caractérisé en ce que** la structuration est appliquée par un procédé d'estampage et contient une microstructure régulière de préférence dans des plages inférieures à une profondeur de 10 µm et éventuellement également une macrostructure connue en soi.

2. Procédé selon la revendication 1, **caractérisé en ce que** la microstructure est produite au moyen de rouleaux d'estampage.

3. Procédé selon la revendication 1, **caractérisé en ce qu'**une micro- et macrostructure définie est appliquée en même temps à l'aide de rouleaux d'estampage qui ont été traités au moyen de sablage ciblé, d'attaque chimique ciblée, de traitement au laser ou par usinage mécanique.

4. Procédé selon la revendication 1, **caractérisé en ce qu'**une micro- et macrostructure définie est appliquée l'une après l'autre à l'aide de rouleaux d'estampage.

5. Procédé selon au moins une des revendications précédentes, **caractérisé en ce que** la structuration est appliquée par l'influence de la chaleur.

6. Procédé selon la revendication 5, **caractérisé en ce que** la couche limite de la surface de revêtement est chauffée à une température très élevée sur une courte durée et ensuite la structuration est réalisée avec des rouleaux d'estampage froids.

7. Surface de contact pour des corps de glisse avec une surface de contact structurée, **caractérisée en ce qu'**une structuration obtenue au moyen d'un procédé d'estampage est prévue et contient une microstructure régulière et éventuellement également une macrostructure.

8. Surface de contact fabriquée au moyen du procédé selon la revendication 1, **caractérisée en ce que** la structuration (2, 3) diffère dans la direction transversale sur la surface de contact (1) du ski.
